# FASCICULE DE BREVET EUROPEEN

(11) **EP 1 094 276 B1**
(45) Date de publication et mention de la délivrance du brevet: **28.01.2004**
(21) Numéro de dépôt: 00402919.5
(22) Date de dépôt: 20.10.2000
(51) Int. Cl.: F24C 3/12, F23D 14/72, F23N 5/10, F23N 1/00

(54) **Dispositif de commande de l'ouverture d'un robinet de contrôle du débit de gaz d'un bruleur**
Steuervorrichtung zur Öffnung eines Sicherheitsventils des Gasdurchflusses eines Brenners
Control device for opening the safety valve of the gas flow of a burner

(30) Priorité: 22.10.1999 FR 9913216
(43) Date de publication de la demande: 25.04.2001
(73) Titulaire: Brandt Cooking, 45140 Saint Jean de la Ruelle (FR)
(72) Inventeur: Oudart, Pascal, Thomson-CSF Prop. Intellectuelle, 94117 Arcueil Cédex (FR)
(74) Mandataire: Santarelli

(56) Documents cités:
- EP-A- 0 939 279
- DE-A- 1 959 057
- DE-A- 2 605 461
- DE-A- 2 710 940
- DE-A- 4 206 875
- DE-B- 1 233 793
- PATENT ABSTRACTS OF JAPAN vol. 008, no. 016 (M-270), 24 janvier 1984 (1984-01-24) & JP 58 178118 A (MATSUSHITA DENKI SANGYO KK), 19 octobre 1983 (1983-10-19)
- PATENT ABSTRACTS OF JAPAN vol. 008, no. 244 (M-337), 9 novembre 1984 (1984-11-09) & JP 59 122816 A (PAROMA KOGYO KK), 16 juillet 1984 (1984-07-16)
- PATENT ABSTRACTS OF JAPAN vol. 004, no. 060 (M-010), 6 mai 1980 (1980-05-06) & JP 55 028409 A (ATAGO SEISAKUSHO:KK), 29 février 1980 (1980-02-29)
- PATENT ABSTRACTS OF JAPAN vol. 008, no. 012 (M-269), 19 janvier 1984 (1984-01-19) & JP 58 175719 A (MATSUSHITA DENKI SANGYO KK), 15 octobre 1983 (1983-10-15)

## Description

L'invention concerne un dispositif de commande de l'ouverture d'un robinet de contrôle du débit de gaz d'un brûleur. L'invention s'applique notamment dans le domaine de l'électroménager aux brûleurs à gaz d'usage domestique, utilisés par exemple dans les fours gaz des cuisinières, ou sur les tables de cuisson, soit indépendantes, soit intégrées dans les cuisinières.

La plupart des brûleurs à gaz fonctionnent avec un robinet de contrôle du débit de gaz, accessible à un utilisateur. La figure 1 représente un schéma d'un robinet. Le robinet RBT comprend notamment un conduit 1 d'arrivée du gaz, un conduit 2 de sortie du gaz vers le brûleur BRL correspondant audit robinet, ce conduit présentant un passage de sortie 21, dont le diamètre, fixe, détermine le débit maximal de gaz dans le brûleur. Le robinet comprend en outre une partie mobile 3, appelé 'tournant', par exemple en forme de cône avec une fente à section variable, et qui est entraînée en rotation devant un orifice de diamètre fixe, permettant ainsi de régler le débit du gaz. Habituellement, le tournant est entraîné mécaniquement par une manette accessible à un utilisateur.

Généralement, le robinet comprend également un élément électromagnétique de sécurité, par exemple une électrovanne 4, permettant de fermer le passage de sortie 21, dans le cas, par exemple, d'une extinction intempestive de la flamme du brûleur. Cette électrovanne, par exemple, est formée d'un électroaimant 41, entraînant une pastille d'étanchéité 42, et reliée à un système de détection de flamme, par exemple un thermocouple TC situé dans la flamme F du brûleur. Lorsque la flamme s'éteint, le courant i_{tc} délivré par le thermocouple dans l'électroaimant n'est plus suffisant pour maintenir la pastille d'étanchéité 42 et celle-ci vient obturer le passage de sortie 21. L'élément de sécurité 4 est placé dans un logement d'accueil 5 du robinet, et les dimensions de ces différentes pièces sont standard, variant peu d'un fournisseur à l'autre.

Lors de l'allumage du brûleur BRL, l'élément de sécurité doit être débrayé pour permettre l'ouverture du passage de sortie 21. Le débrayage se fait habituellement par une pression mécanique de l'utilisateur sur la manette, entraînant un mécanisme d'appui sur la pastille d'étanchéité 42, permettant ainsi l'ouverture du robinet. Lorsque la flamme est allumée, le système de détection de flamme fournit à l'électroaimant un courant i_{tc} qui permet de maintenir la pastille d'étanchéité, de telle sorte que soit maintenu ouvert le passage 21.

Cependant, il est prévu de remplacer le tournant entraîné manuellement de certains robinets par des tournants motorisés, entraînés par exemple par des motoréducteurs, et dont la commande est assurée par une commande électronique de l'utilisateur. Notamment dans ce type de robinets, le débrayage mécanique de l'élément de sécurité en place n'est plus possible.

On connaît un dispositif de commande électronique d'un robinet tel que décrit dans le document EP 0 939 279, qui commande l'ouverture et la fermeture d'une électrovanne de sécurité.

L'invention propose un dispositif de commande électronique de l'ouverture du robinet qui permet, selon un exemple d'application, de commander dans les robinets à tournants motorisés, le débrayage de l'élément de sécurité.

Pour cela, l'invention concerne un dispositif de commande de l'ouverture d'au moins un robinet de contrôle du débit de gaz d'un brûleur, tel que défini dans les revendications 1 à 11.

Le dispositif selon l'invention permet ainsi de commander électroniquement dans les brûleurs avec robinets à tournant motorisé l'allumage du brûleur par la commande de l'ouverture du passage de sortie du gaz dans le robinet. Mais il offre de nombreuses autres possibilités, comme par exemple la gestion de certaines fonctions de type mijotage, minuterie, ré-allumage, etc., aussi bien dans les robinets à tournant entraîné manuellement que dans ceux à tournants motorisés. Il présente l'avantage, en outre, d'utiliser une électrovanne d'encombrement comparable aux éléments électromagnétiques de sécurité de l'art antérieur, ce qui permet de ne pas changer la structure des robinets existants, ni d'ajouter d'éléments électromagnétiques supplémentaires à l'extérieur du robinet.

D'autres avantages et caractéristiques de l'invention apparaîtront à la lecture de la description qui suit, illustrée par les figures qui représentent :
- la figure 1, un exemple de robinet de contrôle du débit du gaz selon l'art antérieur (déjà décrit) ;
- la figure 2, un schéma d'un exemple de dispositif de commande selon l'invention ;
- la figure 3, un exemple de réalisation d'une électrovanne selon l'invention ;
- la figure 4, un exemple de réalisation des moyens électroniques de commande du dispositif selon l'invention ;
- la figure 5, un chronogramme illustrant selon un exemple, le fonctionnement du dispositif selon l'invention.

Sur ces figures, les éléments homologues sont repérés par des références identiques.

La figure 2 représente un schéma d'un exemple de dispositif de commande selon l'invention. Il s'agit de la commande d'au moins un robinet RBT de contrôle du débit de gaz d'un brûleur BRL. Sur la figure 2, un seul robinet est représenté mais le dispositif selon l'invention peut s'appliquer à la commande de plusieurs robinets correspondant chacun à un brûleur. Les brûleurs sont par exemple montés sur une table de cuisson, soit indépendante, soit intégrée dans une cuisinière. Il peut s'agir aussi de brûleurs de four gaz, de brûleurs de chaudière, et de façon générale, de tout type de brûleur à gaz dont le contrôle de débit de gaz est assuré par un robinet.

Comme sur la figure 1, le robinet comprend notamment un conduit 1 d'arrivée du gaz, un conduit 2 de sortie du gaz vers le brûleur BRL, ledit conduit présentant un passage de sortie 21 de diamètre fixe prédéterminé et par exemple un tournant pour le contrôle du débit de gaz (non représenté). Le robinet comprend également un logement d'accueil 5 permettant de recevoir un éventuel élément électromagnétique de sécurité.

Selon l'invention, le dispositif de commande comprend, pour chaque robinet, une électrovanne 4 dont l'encombrement lui permet de se loger dans le logement d'accueil 5. L'électrovanne 4 comprend notamment un électroaimant 41 et une pastille d'étanchéité 42, de taille suffisante pour permettre la fermeture du passage de sortie 21. La pastille d'étanchéité est entraînée axialement par l'électroaimant. L'électrovanne 4 comprend en outre un ressort de rappel de la pastille 42 (non représenté sur la figure 2), permettant de maintenir en position fermée le passage de sortie 21 lorsque aucune force n'est appliquée par l'électroaimant.

Un exemple de réalisation d'une électrovanne pour un dispositif selon l'invention est schématisé sur la figure 3. Il s'agit dans cet exemple d'une électrovanne comportant un électroaimant 41 dit 'en U'. L'électroaimant comporte un bobinage 43 unique, réparti sur les deux branches du U, au nombre total de spires donné et une armature 44, la pastille d'étanchéité 42 étant reliée par un axe 45 à ladite armature. Bien sûr, d'autres types d'électroaimants sont envisageables, comme par exemple les électroaimants cylindriques. Sur la figure 3, est représenté en outre le ressort de rappel (noté 46) de la pastille d'étanchéité 42, permettant de maintenir en position fermée le passage de sortie 21 lorsque aucune force n'est appliquée à l'armature par l'électroaimant. Le ressort 46 appuie sur la pastille d'étanchéité 42 et sur la structure de l'électroaimant placée autour du bobinage.

Selon l'invention, le dispositif comprend en outre des moyens électroniques de commande (notés 6 sur la figure 2) de l'électrovanne de chaque robinet. Ces moyens permettent de fournir dans le bobinage de chaque électrovanne un courant de pointe donné. Ce courant de pointe, ainsi que le nombre de spires dans le bobinage sont dimensionnés de telle sorte que le produit du courant de pointe avec le nombre de spires (donné en Ampères-tours) soit suffisant pour que la force électromotrice appliquée permette le déplacement de la pastille d'étanchéité 42 et l'ouverture de passage de sortie 21. Ces moyens de commande seront décrits plus en détail dans la suite. Avantageusement, l'utilisateur peut avoir accès à tout ou partie des fonctionnalités de ces moyens de commande, lui permettant par exemple de commander électroniquement l'allumage d'un brûleur.

Ainsi, l'électrovanne du dispositif de commande selon l'invention est dimensionnée de façon spécifique. Selon un exemple, dans le domaine de l'électroménager, par exemple dans le domaine des brûleurs à gaz pour tables de cuisson ou four gaz, la force de rappel du ressort est typiquement de l'ordre du Newton pour un passage de sortie 21 de diamètre d'environ 6 mm. Le ressort est dimensionné pour répondre aux normes de sécurité sur le réseau gaz. La force électromotrice appliquée à l'électroaimant doit être suffisante pour vaincre la force de rappel du ressort. La déposante a montré que dans cet exemple, avec un électroaimant en U d'un type comparable à ceux utilisés dans les éléments de sécurité de l'art antérieur, et dont l'armature doit se déplacer d'une distance d d'environ 1,5 mm, le produit du nombre de spires par le courant de pointe doit être d'environ un millier d'Ampères-tours, valeur nettement supérieure à celle nécessaire pour le simple maintien de l'armature. Pour ce faire, le nombre de spires du bobinage est par exemple d'environ un millier. Ce nombre est largement supérieur au nombre de spires classiquement rencontré dans un élément de sécurité présentant également un électroaimant en U (en effet, dans ce type d'électroaimant, le nombre de spires est d'une dizaine sur chaque bobine). Pour respecter les contraintes d'encombrement, la déposante propose dans cet exemple, un bobinage unique dont la section du fil a un diamètre sensiblement inférieur au dixième de millimètre, ce qui est sensiblement un ordre de grandeur inférieur à ce qui se fait dans un élément de sécurité classique.

Les moyens de commande 6 (voir figure 2) comprennent des moyens de contrôle 61 de la quantité d'énergie délivrée dans le bobinage de chaque électrovanne lorsque le courant de pointe est fourni. En effet, la section du fil étant réduite, la résistivité est très grande et des moyens de sécurité doivent être mis en place pour limiter la puissance dissipée dans le bobinage en fonction du temps. la figure 4 illustre un exemple de réalisation des moyens de commande illustrant ces moyens de contrôle. Ils sont par exemple formés d'un condensateur C dans lequel est accumulée l'énergie nécessaire au déplacement de la pastille d'étanchéité d'une électrovanne. Le circuit de charge du condensateur C est formé dans l'exemple de la figure 4 par un générateur de tension U₀ connecté aux bornes du condensateur par l'intermédiaire d'un réseau comprenant en parallèle une première résistance R₁ (permettant de maintenir les courants de fuite de la capacité) et une seconde résistance R₂ en série avec un premier interrupteur CT₁. Par interrupteur, on entend tout type d'interrupteur, mécanique, ou électrique (interrupteur formé d'un transistor). L'interrupteur CT₁ se ferme brièvement (pendant une durée environ égale à trois fois le produit de la valeur de R₂ par celle de la capacité du condensateur, soit typiquement 1 seconde) pour accélérer la charge du condensateur C, par exemple de 0 à 50 V, puis R₁ maintient cette charge. Cette opération est faite automatiquement par exemple lors de la mise sous tension de la table de cuisson ou du four, ou à la suite de l'allumage d'un premier brûleur. Ainsi, le condensateur est rechargé immédiatement et prêt à se décharger à nouveau dans le bobinage d'une électrovanne. On pourrait prévoir un condensateur de ce type par électrovanne mais en pratique, un seul condensateur est réellement nécessaire pour l'ensemble des électrovannes correspondant aux brûleurs, car l'utilisateur allume généralement les brûleurs les uns après les autres, et non simultanément.

Les moyens de commande comprennent d'autre part selon cet exemple, et pour chaque brûleur, des moyens de transfert 62 de l'énergie accumulée dans le condensateur vers le bobinage 43 de l'électrovanne du robinet du brûleur, pour déplacer la pastille d'étanchéité de l'électrovanne et permettre l'ouverture du passage de sortie dudit robinet. Par exemple, comme cela est illustré sur la figure 4, les moyens de transfert sont assurés grâce à un interrupteur CT₂. Le condensateur C en effet se décharge dans le bobinage 43 de l'électrovanne par l'intermédiaire de l'interrupteur CT₂, générant un courant i_{b} dans le bobinage. Il y a un interrupteur par électrovanne. L'interrupteur CT₂ est par exemple commandé par l'utilisateur lorsque celui-ci veut allumer le brûleur correspondant.

Les moyens électroniques de commande comprennent d'autre part pour chaque électrovanne des moyens d'apport 63 d'un courant de maintien dans le bobinage de l'électrovanne, permettant de maintenir la pastille d'étanchéité de sorte à maintenir ouvert le passage de sortie 21 du robinet correspondant. Dans l'exemple de la figure 4, les moyens d'apport du courant de maintien sont réalisés par une source d'énergie U₁ connectée aux bornes de la bobine par l'intermédiaire d'une résistance R₃ en série avec un troisième interrupteur CT₃. L'interrupteur CT₃ se ferme par exemple sensiblement en même temps que l'interrupteur CT₂, permettant d'assurer immédiatement le courant de maintien. Lorsque le condensateur C s'est déchargé dans la bobine de l'électrovanne, l'interrupteur CT₂ s'ouvre (et le condensateur peut de nouveau être chargé) tandis que l'interrupteur CT₃ reste fermé.

L'ouverture de l'interrupteur CT₃ peut être par exemple commandée par l'utilisateur lorsque celui-ci veut fermer le brûleur.

Selon une variante (illustrée sur la figure 2), les moyens électroniques de commande comprennent en outre une électronique de mesure 64 d'un signal émis par un système de détection de la flamme, par exemple un thermocouple TC placé dans la flamme F de chacun des brûleurs. Le signal mesuré est envoyé par exemple vers les moyens d'apport 63 du courant de maintien du robinet correspondant au brûleur, permettant en cas d'extinction intempestive de la flamme, l'arrêt de l'apport du courant de maintien et la fermeture du passage de sortie du robinet. Par exemple, le signal mesuré permet l'ouverture de l'interrupteur CT₃, dans l'exemple de la figure 4.

En pratique, les moyens de commande 6 comprennent une gestion séquentielle des différents interrupteurs, par exemple au moyen d'une machine d'états, ou d'un microcontrôleur avec un programme de séquencement. L'utilisateur agit alors sur ces moyens de commande en déclenchant une séquence.

La figure 5 illustre par un chronogramme donnant le courant i_{b} dans le bobinage en fonction du temps t, un exemple de fonctionnement du dispositif selon l'invention reprenant des moyens de commande du type de ceux décrits sur la figure 4. Lors de la mise sous tension, CT₁ s'est fermé brièvement, permettant la charge du condensateur. A l'instant t₀, l'utilisateur décide d'allumer un brûleur, et commande la fermeture de l'interrupteur CT₂. Le condensateur se décharge dans le bobinage 43, entraînant un courant de pointe iₚ dans le bobinage, qui permet le déplacement de l'armature du robinet correspondant, et l'ouverture du passage de sortie. En parallèle, CT₃ se ferme également, assurant dans le bobinage un courant de maintien iₘ. Puis à l'instant t₁, l'utilisateur par exemple, décide d'éteindre le brûleur, et commande l'ouverture de l'interrupteur CT₃. L'opération peut être renouvelée, sur chacun des brûleurs.

Le dispositif de commande selon l'invention ouvre de multiples possibilités d'applications. Outre la commande électronique par un utilisateur de l'allumage d'un robinet, il permet des fonctions de type ré-allumage, mijotage séquentiel, minuterie, etc. Pour le ré-allumage par exemple, si l'on reprend l'exemple de réalisation des moyens de contrôle de la figure 4, une détection d'absence de flamme sur un brûleur peut entraîner la fermeture de CT₂ et de CT₃, afin de décharger le condensateur dans le bobinage pour ré-allumer le brûleur et de le maintenir allumé grâce au courant de maintien. En mijotage séquentiel, la fermeture et l'ouverture des interrupteurs CT₂ et CT₃ peuvent être commandées séquentiellement pour assurer l'allumage séquentiel du brûleur et permettre le mijotage.

## Revendications

1. Dispositif de commande de l'ouverture d'au moins un robinet (RBT) de contrôle du débit de gaz d'un brûleur, ledit robinet comprenant notamment un conduit (1) d'arrivée du gaz, un conduit (2) de sortie du gaz vers le brûleur, ledit conduit de sortie présentant un passage (21) de sortie de diamètre fixe prédéterminé, et un logement d'accueil (5) d'une électrovanne de sécurité pour la fermeture du passage de sortie en cas d'extinction intempestive de la flamme (F) du brûleur, le dispositif de commande comportant :
- pour chaque robinet, une électrovanne (4), formant l'électrovanne de sécurité, d'encombrement telle qu'elle peut se loger dans le logement d'accueil (5) et comprenant notamment un électroaimant (41), une pastille d'étanchéité (42) de taille suffisante pour permettre la fermeture dudit passage de sortie, entraînée axialement par l'électroaimant, et un ressort de rappel (46) de ladite pastille permettant de maintenir en position fermée ledit passage de sortie, l'électroaimant comprenant un bobinage (43) unique avec un nombre de spires donné permettant en outre l'ouverture du passage de sortie (21),
- des moyens électroniques (6) de commande de la ou desdites électrovannes permettant de fournir dans le bobinage de chaque électrovanne un courant de pointe (ip) donné, ledit courant de pointe étant tel que le produit de celui-ci par le nombre de spires est suffisant pour que la force électromotrice appliquée par l'électroaimant entraîne le déplacement de la pastille (42) de l'électrovanne (4) lors de l'ouverture du passage de sortie (21), **caractérisé en ce que** les moyens électroniques de commande (6) comprennent des moyens de contrôle (61) de la puissance dissipée dans le bobinage de chaque électrovanne en fonction du temps lors de l'ouverture du passage de sortie, lesdits moyens de contrôle (61) comprenant un condensateur (C) et un circuit de charge dudit condensateur permettant d'accumuler ladite énergie nécessaire au déplacement d'une pastille d'étanchéité d'une électrovanne.

2. Dispositif selon la revendication 1, **caractérisé en ce que** lesdits moyens électroniques de commande comprennent en outre
- pour chaque robinet, des moyens de transfert (62) de l'énergie accumulée dans le condensateur vers le bobinage (43) de l'électrovanne du robinet pour le déplacement de la pastille d'étanchéité de ladite électrovanne,
- pour chaque robinet, des moyens d'apport (63) d'un courant de maintien (iₘ) dans le bobinage de l'électrovanne dudit robinet pour maintenir la pastille d'étanchéité de ladite électrovanne de sorte à maintenir l'ouverture du passage de sortie dudit robinet.

3. Dispositif selon la revendication 2, **caractérisé en ce que** lesdits moyens de transfert (62) et lesdits moyens d'apport (63) du courant de maintien peuvent être commandés par un utilisateur pour la commande respectivement de l'ouverture et de la fermeture du passage de sortie du robinet correspondant.

4. Dispositif selon l'une des revendications 2 ou 3, **caractérisé en ce que** les moyens électroniques de commande comprennent en outre une électronique de mesure (64) d'au moins un signal émis par au moins un système de détection de la flamme (F) d'un brûleur, le signal mesuré étant envoyé vers les moyens d'apport (63) du courant de maintien du robinet dudit brûleur, permettant en cas d'extinction intempestive de la flamme (F), l'arrêt de l'apport dudit courant de maintien dans l'électrovanne dudit robinet et la fermeture du passage de sortie du robinet.

5. Dispositif selon l'une des revendications précédentes, **caractérisé en ce que** l'électro-aimant de ladite électrovanne est en U, comprenant notamment un bobinage réparti sur les deux branches du U et une armature (44), la pastille d'étanchéité de l'électrovanne étant reliée à ladite armature par un axe (45).

6. Dispositif selon la revendication 5, **caractérisé en ce que** la force de rappel du ressort de ladite électrovanne étant de l'ordre du Newton, le déplacement (d) de l'armature étant d'environ 1,5 mm, le produit du nombre de spires du bobinage par le courant de pointe est de l'ordre du millier d'Ampères-tours.

7. Dispositif selon la revendication 6, **caractérisé en ce que** le nombre de spires du bobinage est de l'ordre d'un millier, et la section du fil formant le bobinage a un diamètre sensiblement inférieur au dixième de millimètre.

8. Dispositif selon l'une des revendications 1 à 4, **caractérisé en ce que** l'électro-aimant de ladite électrovanne est cylindrique, et comprend notamment un bobinage et un noyau qui coulisse dans ledit bobinage, la pastille d'étanchéité de l'électrovanne étant fixée audit noyau.

9. Dispositif selon l'une des revendications précédentes, **caractérisé en ce que** le ou les robinets étant équipé(s) d'un système de contrôle du débit motorisé, pouvant être commandé électroniquement par un utilisateur, la commande de l'ouverture du ou desdits robinets(s) par l'utilisateur permet notamment l'allumage du brûleur correspondant.

10. Table de cuisson avec au moins un brûleur à gaz, et, pour chaque brûleur, un robinet de contrôle du débit de gaz, ledit robinet comprenant notamment un conduit d'arrivée du gaz, un conduit de sortie du gaz vers le brûleur, ledit conduit de sortie présentant un passage de sortie de diamètre fixe prédéterminé, et un logement d'accueil d'une électrovanne de sécurité pour la fermeture dudit passage de sortie, **caractérisée en ce qu'**elle comprend un dispositif de commande de l'ouverture du ou desdits robinets selon l'une des revendications précédentes.

11. Four gaz avec au moins un brûleur à gaz, et, pour chaque brûleur, un robinet de contrôle du débit de gaz, ledit robinet comprenant notamment un conduit d'arrivée du gaz, un conduit de sortie du gaz vers le brûleur, ledit conduit de sortie présentant un passage de sortie de diamètre fixe prédéterminé, et un logement d'accueil d'une électrovanne de sécurité pour la fermeture dudit passage de sortie, **caractérisé en ce qu'**il comprend un dispositif de commande de l'ouverture du ou desdits robinets selon l'une des revendications 1 à 9.

## Claims

1. Apparatus for controlling opening of at least one tap (RBT) for controlling the gas flow to a burner, the said tap comprising in particular a gas inlet duct (1), a duct (2) for outlet of the gas to the burner, the said outlet duct having an outlet passage (21) of a predetermined fixed diameter, and a valve housing (5) for an electrical safety valve for closing the outlet passage in the event of accidental extinction of the flame (F) of the burner, the control apparatus comprising:
- for each tap, an electrical valve (4) constituting a safety valve, the size of which is such that it is able to be mounted within the valve housing (5), and which comprises, in particular, an electromagnet (41), a sealing piston (42) of sufficient size to permit closing of the said outlet passage and driven axially by the electromagnet, and a return spring (46) for the said piston, enabling a closed position of the said outlet passage to be maintained, the electromagnet having a single winding (43) with a given number of turns for also permitting opening of the outlet passage (21),
- and electronic means (6) for controlling the said electrical valve or valves, and for enabling a given peak current (iₚ) to be fed into the winding of each electrical valve, the said peak current being such that the product of the latter multiplied by the number of turns is sufficient for the electromotive force applied by the electromagnet to cause the piston (42) of the electrical valve (4) to be displaced during opening of the outlet passage (21),
**characterised in that** the electronic control means.(6) include means (61) for controlling the power dissipated in the winding of each electrical valve as a function of time during opening of the outlet passage, the said control means (61) including a capacitor (C) and a charging circuit for the said capacitor which enables the said energy necessary for displacement of a sealing piston of an electrical valve to accumulate.

2. Apparatus according to Claim 1, **characterised in that** the said electronic control means further comprise
- for each tap, means (62) for transferring the energy accumulated in the capacitor to the winding (43) of the electrical valve of the tap, whereby to displace the sealing piston of the said electrical valve,
- for each tap, means (63) for delivering a holding current (iₘ) into the winding of the electrical valve of the said tap, whereby to hold the sealing piston of the said electrical valve in such a way as to keep the outlet passage of the said tap open.

3. Apparatus according to Claim 2, **characterised in that** the said transfer means (62) and the said holding current delivery means (63) are controllable by a user whereby to control, respectively, the opening and closing of the outlet passage of the corresponding tap.

4. Apparatus according to Claim 2 or Claim 3, **characterised in that** the electronic control means further include an electronic device (64) for measuring at least one signal emitted by at least one system for detection of the flame (F) of a burner, the measured signal being passed to the means (63) for delivering the holding current of the tap of the said burner, whereby, in the event of accidental extinction of the flame (F), to stop the delivery of the said holding current into the electrical valve of the said tap, and to close the outlet passage of the tap.

5. Apparatus according to one of the preceding Claims, **characterised in that** the electromagnet of the said electrical valve is U-shaped, and comprises in particular a winding distributed over the two branches of the U, and an armature (44), the sealing piston of the electrical valve being connected to the said armature through a rod (45).

6. Apparatus according to Claim 5, **characterised in that**, with the return force of the spring of the said electrical valve being of the order of 1 Newton, the displacement (d) of the armature being about 1.5 mm, the product of the number of turns in the winding multiplied by the peak current is of the order of 1000 ampère-turns.

7. Apparatus according to Claim 6, **characterised in that** the number of turns in the winding is of the order of 1000, and the cross section of the wire that constitutes the winding has a diameter substantially less than one tenth of a millimetre.

8. Apparatus according to one of Claims 1 to 4, **characterised in that** the electromagnet of the said electrical valve is cylindrical, and in particular includes a winding and a core sliding in the said winding, the sealing piston of the electrical valve being fixed to the said core.

9. Apparatus according to one of the preceding Claims, **characterised in that**, with the tap or taps equipped with a motorised flow control system which is controllable electronically by a user, control of opening of the said tap or taps by the user enables, in particular, the corresponding burner to be lit.

10. A cooking hob with at least one gas burner and a gas flow control tap for each burner, the said tap comprising, in particular, a gas inlet duct, a duct for outlet of gas to the burner, the said outlet duct having an outlet passage of predetermined fixed diameter, together with a housing for receiving an electrical safety valve for closing the said outlet passage, **characterised in that** it includes a device for controlling opening of the tap or taps according to one of the preceding Claims.

11. A gas oven with at least one gas burner and a gas flow control tap for each burner, the said tap comprising, in particular, a gas inlet duct, a duct for outlet of gas to the burner, the said outlet duct having an outlet passage of predetermined fixed diameter, together with a housing for receiving an electrical safety valve for closing the said outlet passage, **characterised in that** it includes a device for controlling opening of the tap or taps according to one of Claims 1 to 9.

## Patentansprüche

1. Vorrichtung zum Steuern des Öffnens zumindest eines Steuerventils (RBT) zum Steuern der Gasdurchflussmenge eines Brenners, wobei das Steuerventil insbesondere eine Gaszulaufleitung (1) und eine Gasablaufleitung (2) zum Brenner enthält, wobei die Ablaufleitung einen Ablaufdurchgang (21) mit festem, vorbestimmten Durchmesser aufweist, sowie eine Mulde (5) zum Aufnehmen eines Sicherheitselektroventils zum Verschließen des Ablaufdurchgangs bei einem unbeabsichtigten Erlöschen der Flamme (F) des Brenners, wobei die Steuervorrichtung enthält:
- für jedes Steuerventil ein Elektroventil (4), welches das Sicherheitselektroventil bildet und einen solchen Bauraum einnimmt, dass es in der Aufnahmemulde (5) aufgenommen werden kann, und insbesondere einen Elektromagneten (41) und eine Dichtscheibe (42) enthält, die groß genug ist, um das Verschließen des Ablaufdurchgangs zu gestatten, und axial vom Elektromagneten mitgenommen wird, sowie eine Dichtscheibenrückstellfeder (46), mit welcher der Ablaufdurchgang in Schließstellung gehalten werden kann, wobei der Elektromagnet eine einzige Wicklung (43) mit einer gegebenen Anzahl von Windungen enthält, die ferner das Öffnen des Ablaufdurchgangs (21) gestattet,
- elektronische Mittel (6) zum Steuern des bzw. der Elektroventile, über die in die Wicklung eines jeden Elektroventils ein gegebener Spitzenstrom (ip) eingeleitet werden kann, wobei der Spitzenstrom derart ist, dass das Produkt aus demselben und aus der Windungsanzahl ausreicht, um mit der vom Elektromagneten angelegten Elektroantriebskraft das Verschieben der Dichtscheibe (42) des Elektroventils (4) beim Öffnen des Ablaufdurchgangs (21) hervorzurufen, **dadurch gekennzeichnet, dass** die elektronischen Steuermittel (6) Mittel (61) zur Kontrolle der Verlustleistung in der Wicklung eines jeden Elektroventils in Abhängigkeit von der Zeit beim Öffnen des Ablaufdurchgangs enthalten, wobei die Kontrollmittel (61) einen Kondensator (C) und einen Lastkreis für den Kondensator enthalten, der es ermöglicht, die Energie zu speichern, die erforderlich ist, um eine Dichtscheibe eines Elektroventils zu verschieben.

2. Vorrichtung nach Anspruch 1, **dadurch gekennzeichnet, dass** die elektronischen Steuermittel ferner enthalten
- für jedes Steuerventil Übertragungsmittel (62) zum Übertragen der im Kondensator gespeicherten Energie zur Wicklung (43) des Elektroventils des Steuerventils, um die Dichtscheibe des genannten Elektroventils zu verschieben,
- für jedes Steuerventil Mittel (63) zum Zuführen eines Haltestroms (im) in die Wicklung des Elektroventils des genannten Steuerventils, um die Dichtscheibe des genannten Elektroventils so zu halten, dass die Öffnung des Ablaufdurchgangs des genannten Steuerventils erhalten bleibt.

3. Vorrichtung nach Anspruch 2, **dadurch gekennzeichnet, dass** die Übertragungsmittel (62) und die Zuführmittel (63) zum Zuführen des Haltestroms von einem Benutzer gesteuert werden können, um das Öffnen bzw. Schließen des Ablaufdurchgangs des entsprechenden Steuerventils zu steuern.

4. Vorrichtung nach einem der Ansprüche 2 oder 3, **dadurch gekennzeichnet, dass** die elektronischen Steuermittel ferner eine Elektronik (64) zum Messen zumindest eines Signals enthalten, das von zumindest einer Einrichtung zum Erfassen der Flamme (F) eines Brenners ausgegeben wird, wobei das Messsignal den Haltestromzuführmitteln (63) des Steuerventils des genannten Brenners zugeführt wird, wodurch es bei einem unbeabsichtigten Erlöschen der Flamme (F) möglich ist, die Zuführung des Haltestroms in das Elektroventil des genannten Steuerventils abzuschalten und den Ablaufdurchgang des Steuerventils zu schließen.

5. Vorrichtung nach einem der vorangehenden Ansprüche, **dadurch gekennzeichnet, dass** der Elektromagnet des genannten Elektroventils U-förmig ausgeführt ist und insbesondere eine auf die beiden Schenkel der U-Form verteilte Wicklung und einen Anker (44) enthält, wobei die Dichtscheibe des Elektroventils über eine Achse (45) mit dem genannten Anker verbunden ist.

6. Vorrichtung nach Anspruch 5, **dadurch gekennzeichnet, dass** bei einer Rückstellkraft der Feder des genannten Elektroventils im Newtonbereich und bei einer Verlagerung (d) des Ankers von etwa 1,5 mm das Produkt aus der Anzahl von Windungen der Wicklung und aus dem Spitzenstrom im Bereich von 1000 Amperewindungen liegt.

7. Vorrichtung nach Anspruch 6, **dadurch gekennzeichnet, dass** die Anzahl von Windungen der Wicklung im Bereich von 1000 liegt und der Querschnitt des die Wicklung bildenden Drahts einen Durchmesser wesentlich unter 0,1 mm hat.

8. Vorrichtung nach einem der Ansprüche 1 bis 4, **dadurch gekennzeichnet, dass** der Elektromagnet des genannten Elektroventils zylinderförmig ist und insbesondere eine Wicklung und einen Kern enthält, der in der genannten Wicklung gleitet, wobei die Dichtscheibe des Elektroventils am genannten Kern befestigt ist.

9. Vorrichtung nach einem der vorangehenden Ansprüche, **dadurch gekennzeichnet, dass** das bzw. die Steuerventile mit einem Antriebssystem zum Steuern der Durchflussmenge versehen sind, das elektronisch von einem Benutzer gesteuert werden kann, wobei mit Aufsteuern des bzw. der Steuerventile durch den Benutzer insbesondere das Zünden des entsprechenden Brenners möglich ist.

10. Kochfeld mit zumindest einem Gasbrenner und pro Brenner einem Steuerventil zum Steuern der Gasdurchflussmenge, wobei das Steuerventil insbesondere eine Gaszulaufleitung und eine Gasablaufleitung zum Brenner enthält, wobei die Ablaufleitung einen Ablaufdurchgang mit festem, vorbestimmten Durchmesser aufweist, sowie eine Aufnahmemulde zum Aufnehmen eines Sicherheitselektroventils zum Verschließen des genannten Ablaufdurchgangs, **dadurch gekennzeichnet, dass** es eine Vorrichtung zum Steuern des Öffnens des bzw. der Steuerventile nach einem der vorangehenden Ansprüche enthält.

11. Gasofen mit zumindest einem Gasbrenner und pro Brenner einem Steuerventil zum Steuern der Gasdurchflussmenge, wobei das Steuerventil insbesondere eine Gaszulaufleitung und eine Gasablaufleitung zum Brenner enthält, wobei die Ablaufleitung einen Ablaufdurchgang mit festem, vorbestimmten Durchmesser aufweist, sowie eine Aufnahmemulde zum Aufnehmen eines Sicherheitselektroventils zum Verschließen des genannten Ablaufdurchgangs, **dadurch gekennzeichnet, dass** er eine Vorrichtung zum Steuern des Öffnens des bzw. der Steuerventile nach einem der Ansprüche 1 bis 9 enthält.
